# EUROPÄISCHE PATENTSCHRIFT

(11) **EP 0 206 198 B1**
(45) Veröffentlichungstag und Bekanntmachung des Hinweises auf die Patenterteilung: **21.08.1991**
(21) Anmeldenummer: 86108187.5
(22) Anmeldetag: 16.06.1986
(51) Int. Cl.: D01H 4/16

(54) **Friktionsspinnmittel für eine Friktionsspinn-Vorrichtung**
Means for friction spinning in a friction spinning apparatus
Moyen de filature par friction pour un dispositif de filature par friction

(30) Priorität: 18.06.1985 DE 3521665
(43) Veröffentlichungstag der Anmeldung: 30.12.1986
(73) Patentinhaber: MASCHINENFABRIK RIETER AG, CH-8406 Winterthur (CH)
(72) Erfinder: Stalder, Herbert, CH-8483 Kollbrunn (CH); Würmli, Arthur, CH-8405 Winterthur (CH); Baumgartner, Josef, CH-8370 Sirnach (CH); Briner, Emil, CH-8406 Winterthur (CH)
(74) Vertreter: Dipl.-Phys.Dr. Manitz Dipl.-Ing. Finsterwald Dipl.-Ing. Grämkow Dipl.Chem.Dr. Heyn Dipl.Phys. Rotermund Morgan, B.Sc.(Phys.)

(56) Entgegenhaltungen:
- DE-A- 2 361 313
- DE-A- 3 318 924
- DE-A- 3 323 189
- GB-A- 1 231 198

## Beschreibung

Die Erfindung bezieht sich auf ein Friktionsspinnmittel in Form einer perforierten Trommel für eine Friktionsspinn-Vorrichtung zur Herstellung eines Garnes, wie sie im Oberbegriff des 1. Anspruches beschrieben ist.

Ein Friktionsspinnmittel dieser Art ist in der EP-A-175862 beschrieben, bei welchem die frei fliegenden Fasern derart auf das Friktionsspinnmittel abgegeben und vom Friktionsspinnmittel für den Transport bis zur Garnbildungsstelle festgehalten werden, dass diese Fasern im Durchschnitt einen Winkel mit der Garnbildungsstelle einschliessen, der kleiner als 90° jedoch grösser als 0° ist, d.h. die Fasern werden weder in Bewegungsrichtung des Friktionsspinnmittels noch parallel zur Garnbildungsstelle, sondern in einer dazwischenliegenden diejenige Strecke auf dem Friktionsspinnmittel verstanden werden, auf welcher das sogenannte Garnende gebildet wird.

Es hat sich nun im Laufe der weiteren Entwicklung gezeigt, dass ein Teil der Fasern je nach Geschwindigkeit des Friktionsspinnmittels und des Luftstromes resp. des Faserstromes in den genannten, nicht erwünschten Richtungen auf die Siebfläche der Friktionsspinnmittel gelegt werden, was ein Nachteil für die Garnbildung, hauptsächlich in bezug auf dessen Festigkeit ist. Um diesen Nachteil zu beheben, ist erfindungsmäss die Anordnung der die Perforation bildenden Löcher derart, dass die die Lochmitten verbindenden Geraden jede einen Winkel mit der Garnbildungsstelle einschliessen, welcher grösser als 0°, jedoch kleiner als 90° ist.

Weitere vorteilhafte Ausführungsformen sind in den weiteren Ansprüchen enthalten.

Die Erfindung wird im folgenden anhand von lediglich Ausführungswege darstellenden Zeichnungen näher erläutert.

Es zeigen:
- Fig. 1: einen schematischen Längsschnitt durch die erfindungsgemäße Vorrichtung,
- Fig. 2: eine Draufsicht eines Teiles der Vorrichtung von Fig. 1 in Richtung I gesehen und
- Fig. 3: einen Ausschitt der Vorrichtung von Fig. 1, vergrössert dargestellt,

Der in Fig. 1 dargestellte Ausschnitt einer erfindungsgemässen Vorrichtung weist andeutungsweise eine aus dem Rotor-Offenend-Spinnverfahren her bekannte Auflösewalze 1 auf, welche in einem Gehäuse 2 (nur teilweise gezeigt) gelagert und antreibbar ist. Diese Auflösewalze 1 ist in an sich bekannter Weise für das Auflösen eines Faserbandes in einzelne Fasern mit Nadeln 3 oder Zähnen (nicht gezeigt) versehen.

Wie bereits erwähnt, sind Auflöseaggregate mit solchen Auflösewalzen aus dem Rotor-Offenend-Spinnen her bekannt und deshalb nicht weiter beschrieben.

Das Gehäuse 2 weist eine Faserauslass-Oeffnung 4 auf, an welche ein Faserförderkanal 5 anschliesst, der nachher an die zylindrische Oberfläche einer Friktionsspinntrommel 6 mündet.

Diese Friktionsspinntrommel 6 ist, wie mit Ausschnitt A dargestellt, perforiert und beinhaltet einen Saugkanal (nicht gezeigt), welcher eine Saugzone am Umfang der Friktionsspinntrommel 6 abgrenzt, die von der Mündung 7 des Förderkanals 5 bis zum Garnende 8 des Garnes 9 reicht und eine Länge aufweist, die mindestens der Länge L der Mündung 7 entspricht. Das Garnende 8 wird dabei in an sich bekannter Weise im Bereich der Garnbildungsstelle 10 gebildet.

Durch diese vom Saugkanal erzeugte, den Faserförderkanal 5 durchströmende Luftströmung werden die von den Nadeln 3 herausgelösten und im Förderkanal 5 frei fliegenden Fasern 13 innerhalb der genannten Saugzone an dem durch die Mündung 7 des Förderkanals 5 abgegrenzten Oberflächenteiles der sich drehenden Friktionstrommel 6 festgehalten und letztlich, in der früher erwähnten Weise, zur Bildung des Garnes 9 and der Garnbildungsstelle 10 eingedreht. Die Friktionsspinntrommel 6 dreht dabei in einer mit dem Pfeil U bezeichneten Richtung.

Das fertige Garn 9 wird durch ein Abzugswalzenpaar 11 in einer Abzugsrichtung B abgezogen. Wie aus Fig. 1 ersichtlich, kann des Abzugswalzenpaar auch auf der gegenüberliegenden Stirnseite der Friktionsspinntrommel 6 vorgesehen sein, was mit dem strichpunktierten Walzenpaar 11.1 dargestellt ist, d.h. das Garn kann auch in der Richtung C abgezogen werden.

Um das Eindrehen des Garnes zu unterstützen, kann der erstgenannten Friktionsspinntrommel 6 eine zweite Friktionsspinntrommel 12 zugeordnet werden, welche derart nahe an der ersten Friktionsspinntrommel 6 angeordnet ist, dass das im Zwickelspalt beider Friktionspinntrommeln gebildete Garn zu einem festeren Garn gedreht wird als ohne diese zweite Trommel 12.

Die Drehrichtung der Trommel 12 entspricht der Drehrichtung der Trommel 6, weshalb beide Drehrichtungen mit U bezeichnet sind.

Fig. 1 zeigt im weitern, dass der Faserförderkanal 5 mit einer mit dem Winkel α gekennzeichneten Neigung angeordnet ist, wobei der Winkel α kleiner als 90° ist und durch eine gedachte Verlängerung der Mündung 7 und eine untere Wand 14 ( mit Blickrichtung wie in Fig. 1 gesehen) des Kanals 5 eingeschlossen wird.

Die Mündung 7 und die die Garnbildungsstelle 10 ergebende Strecke sind im wesentlichen parallel, jedoch mit einem vorgegebenen Abstand F zueinander angeordnet.

Im Betrieb werden die Fasern 13 mit ihrem vorderen Ende, in Strömungsrichtung S gesehen, beim Erreichen der Friktionsspinntrommel 6 erfasst und in der Umfangsrichtung U gegen das Garnende 8 gefördert, während der nachfolgende Teil derselben Faser in der Strömungsrichtung S weitergefördert wird, so dass die Faser einen sogenannten "Ueberschlag" vollzieht und in einer mit dem Winkel γ gekennzeichneten, zur Garnbildungsstelle im Vergleich zur Neigung des Faserförderkanals entgegengesetzt gerichtet geneigten Lage auf der Friktionsspinntrommel 6 zu liegen kommt. Eine Faser in dieser Lage ist mit 13.1 gekennzeichnet. Der Winkel γ wird durch eine solche Faser und das Garnende 8 resp. durch die die Garnbildungsstelle 10 ergebende Strecke eingeschlossen.

Für die
Lage der Faser 13.1 auf der Friktionsspinntommel 6 ist die Relation zwischen der Luftgeschwindigkeit an der Mündung bzw. der Fasergeschwindigkeit an der Mündung und der Umfangsgeschwindigkeit der Friktionsspinntrommel wesentlich.

Bei einem grösser werdenden Verhältnis der genannten Luftgeschwindigkeit zur Umfangsgeschwindigkeit der Friktionsspinntrommel liegen die Fasern in der mit dem Winkel γ gekennzeichneten Lage mit einem kleiner werdenden Winkel γ auf der Trommel. Weist hingegen die Friktionsspinntrommel eine höhere Umfangsgeschwindigkeit auf als die aus der Mündung austretenden freien Fasern, so werden die Fasern beim Erfasstwerden durch die Friktionsspinntrommel gestreckt und im wesentlichen in Umfangsrichtung auf der Friktionsspinntrommel und im sich bildenden Garnende an der Garnbildungsstelle aufgenommen.

Die Luftströmung der einzelnen, die Perforation der Friktionsspinntrommel ergebenden Löcher 15 hat einen Einfluß auf die Lage der Fasern 13.1 auf der Trommel 6, wobei die Fasern sich im Anschluss an der genannten Schleuderstreckbewegung für die Lage 13.1 je nach Intensität der Luftströmung durch die Löcher 15 entlang der entsprechenden, mit dem Winkel β gekennzeichneten Lochreihe legen. Dabei hängt es von der genannten Relation zwischen Luftgeschwindigkeit und Umfangsgeschwindigkeit der Friktionsspinntrommel ab, ob die Faser entlang der Lochreihe mit dem grösseren oder entlang der Lochreihe mit dem kleineren Winkel β zu liegen kommt.

Um nun eine Lage der Fasern 13.1 in Umfangsrichtung der Trommel 6 oder parallel zum Garnende 8 resp. zur Garnbildungsstelle 10 zu vermeiden, sind die Löcher 15 derart angeordnet, dass die die Lochmitten verbindenden Geraden 16 je einen Winkel β mit der Garnbildungsstelle einschliessen, welcher grösser als 0°, jedoch kleiner als 90° ist. Vorteilhafterweise weist dieser Winkel β im Maximum 80° und im Minimum 5° auf.

Besonders vorteilhaft ist es, wenn der kleinere der beiden Winkel zwischen 30° und 10° vorgesehen ist, um dadurch die Mehrzahl der angelieferten Fasern in diesem Bereich auf der Trommel 6 abzulegen.

Im weiteren sind mindestens die die Lochmitten verbindenden Geraden je im Vergleich zum Förderkanal entgegengesetzt und mit dem vorgegebenen Winkel β zur Garnbildungsstelle geneigt. Dadurch wird gewährleistet, dass die Faser nach der sogenannten Schleuderstreckbewegung auch in der Faserlage 13.1 zu liegen kommt. Dabei liegen die Fasern am Anfang der Garnbildungsstelle 10, in Garnabzugsrichtung gesehen, mit einem kleineren Winkel β in der Faserlage 13.1 und die Fasern am Ende der Garnbildungsstelle mit einem grösseren Winkel β in dieser genannten Faserlage. Dieser Tendenz kommt die Anordnung der Löcher 15 entgegen, welche Lochreihen mit einem kleinen und mit einem grossen Winkel β aufweisen.

Wenn ausserdem die Geschwindigkeit und Menge des die Fasern auf die Siebfläche der Friktionsspinnmittel abgebenden Luftstromes derart gewählt wird, dass die Fasern sich mit grosser Wahrscheinlichkeit in einer der beiden mit dem Winkel β gegebenen Richtungen auf die Siebfläche des Friktionsspinnmittels legen, ist gewährleistet, dass im wesentlichen keine Faser parallel zum Garnende oder senkrecht dazu auf die Friktionsspinntrommel zu liegen kommt. Diese Intensität der Luftströmung hängt vom Ueberdruck im genannten Saugkanal, von der freien Luftdurchtrittsfläche durch die Löcher und von der Möglichkeit, Luft in den Förderkanal anzusaugen, ab. Bei denjenigen Fasern, welche auf den Lochreihen gemäss dem Winkel β liegen, entspricht der Winkel γ dem Winkel β.

Das Zusammenspiel der vorgenannten drei Bedingungen muss von Fall zu Fall bestimmt werden. Beispielsweise wird man sich primär für einen Durchmesser der Löcher 15 und für den Abstand dazwischen entscheiden müssen und wird dementsprechend je nach erforderlicher Luftmenge (m³/min.) einen Unterdruck im Saugkanal wählen.

## Patentansprüche

1. Friktionsspinnmittel (6; 20) in Form einer perforierten Trommel (6), für eine Friktionsspinn-Vorrichtung zur Herstellung eines Garnes (9) mit einem Faserzufuhrkanal (5), durch den frei fliegende Fasern (13) auf das Friktionsspinnmittel (6) gefördert und an einer Garnbildungslinie (10) zu einem Garn (9) gedreht werden, welches in einer vorgegebenen Richtung (B, C) abgezogen wird, wobei die Ebene der Mündung (7) des Faserzufuhrkanales (5) im wesentlichen parallel zur und mit einem gegebenen Abstand (F) von der Garnbildungslinie (10) verläuft und der Faserzufuhrkanal (5) in einem Winkel (α) geneigt zur Garnbildungslinie angeordnet ist, welcher kleiner als 90°, jedoch grösser als 5° ist,
dadurch gekennzeichnet,
dass die Anordnung der die Perforation bildenden Löcher (15) derart ist, dass die, die Lochmitten verbindenden Geraden (16), welche im Vergleich zum Förderkanal (5) entgegengesetzt zur Garnbildungslinie (10) geneigt vorgesehen sind, je einen Winkel (β) mit der Garnbildungslinie (10) einschliessen, welcher grösser als 0°, jedoch kleiner als 90° ist.

2. Friktionsspinnmittel nach Anspruch 1, dadurch gekennzeichnet, dass die die Lochmitten verbindenden Geraden (16) zwei voneinander verschieden grosse Winkel (β) innerhalb des Bereiches zwischen 0° und 90° einschliessen.

3. Friktionsspinnmittel nach Anspruch 2, dadurch gekennzeichnet, dass einer der Winkel (β) im Maximum 80° ist.

4. Friktionsspinnmittel nach Anspruch 2, dadurch gekennzeichnet, dass einer der Winkel (β) im Minimum 5° ist.

5. Friktionsspinnmittel nach Anspruch 1 bis 5, dadurch gekennzeichnet, dass die Winkel (β) zwischen 5° und 75° liegen.

6. Friktionsspinnmittel nach Anspruch 5, dadurch gekennzeichnet, dass der eine Winkel (β) kleiner als 30°, jedoch grösser als 10° ist.

7. Verfahren unter Verwendung der Friktionsspinnmittel nach einem der Ansprüche 1 bis 6, dadurch gekennzeichnet, dass die Geschwindigkeit und Menge der die Fasern auf die Siebfläche des Friktionsspinnmittels abgebenden Luftstromes derart gewählt wird, dass die Fasern sich in Richtung der Lochreihen auf die Siebfläche des Fritkionsspinnmittels legen.

8. Verfahren unter Verwendung der Friktionsspinnmittel nach einem der vorangehenden Ansprüche, dadurch gekennzeichnet, dass die Relation zwischen Luftgeschwindigkeit im Faserförderkanal (5) und Bewegungsgeschwindigkeit des perforierten Friktionsspinnmittels (6) derart gewählt wird, dass die Fasern beim Erfasstwerden durch das Friktionsspinnmittel (6) eine sogenannte Schleuderstreckbewegung vollziehen und in einer Lage (13.1) auf dem vorgenannten Friktionsspinnmittel zu liegen kommen, welche eine zur Garnbildungsstelle (10) im Vergleich zur Neigung α des Faserförderkanales (5) entgegengesetzt gerichtete Neigung γ aufweist.

## Claims

1. A friction spinning device (6; 20) in the form of a perforated drum (6), for a friction spinning installation for the production of a yarn (9), with a fibre transport passage (5) by means of which freely floating fibres (13) are transported onto the friction spinning device (6) and are formed to a yarn (9) at a yarn formation line (10), the yarn being withdrawn in a predetermined direction (B, C), the opening (7) of the fibre transport passage (5) being provided substantially parallel to the yarn formation line (10) and at a given spacing (F) therefrom, and the fibre tranport passage (5) being inclined to the yarn formation position with an angle (α) which is smaller than 90° but greater than 5°, characterized in that
the arrangement of the holes (15) forming the perforations is such that the straight lines (16) joining the hole centers, compared to the transport passage (5), are oppositely inclined to the yarn formation line (10) define an angle (ß) with the yarn formation line (10) which is greater than 0° but less than 90°.

2. A friction spinning device in accordance with claim 1, characterized in that
the straight lines (16) connecting the hole centers define two angles (ß) of different magnitudes within the range of 0° and 90°.

3. A friction spinning device in accordance with claim 2, characterized in that
one of the angles (ß) is at most 80°.

4. A friction spinning device in accordance with claim 2, characterized in that
one of the angles (ß) is at least 5°.

5. A friction spinning device in accordance with claims 1 - 5, characterized in that
the angles (ß) lie between 5° and 75°.

6. A friction spinning device in accordance with claim 5, characterized in that
one of the angles (ß) is smaller than 30° but greater than 10°.

7. A method with the use of the friction spinning device in accordance with one of the claims 1 - 6, characterized in that
the speed and the amount of the airstream delivering the fibres on the perforated surface of the friction spinning device is chosen in such a way that the fibres lie on the perforated surface of the friction spinning device in the direction of the rows of holes.

8. A method with the use of the friction spinning device in accordance with one of the preceding claims characterized in that
the relation between the air speed in the fibre transport passage (5) and the speed of the perforated friction spinning device (6) is chosen in such a way that the fibres perform a so-called centrifugal straightening movement upon being caught by the friction spinning device (6) and come to lie on the said friction spinning device in a position (13.1) which has an inclination γ oppositely disposed to the yarn formation position (10) in comparison to the inclination α of the fibre transport passage (5).

## Revendications

1. Un moyen de filage par friction (6; 20) ayant la forme d'un tambour perforé (6) pour un dispositif de filage par friction servant à la production d'un fil (9), avec un canal d'alimentation de fibres (5) au travers duquel des fibres flottant librement (13) sont transportées vers le moyen de filage par friction (6) et sont tordues en un fil (9) sur une ligne de formation de fil (10), le fil étant extrait dans une direction prédéterminée (B, C), le plan de l'ouverture (7) du canal d'alimentation de fibres (5) étant situé essentiellement parallèle à la ligne de formation de fil (10) et à une distance donnée (F) de celle-ci, et le canal d'alimentation de fibres (5) étant disposé d'une manière inclinée par rapport à la ligne de formation de fil avec un angle (α) qui est plus petit que 90°, mais plus grand que 5°,
caractérisé par le fait
que l'arrangement des trous (15) formant la perforation est tel que les lignes droites (16) joignant les centres des trous, qui, comparé au canal de transport (5), sont prévues d'une manière inclinée en opposé à la ligne de formation de fil (10), définissent chacune un angle (β) avec la ligne de formation de fil (10) qui est plus grand que 0°, mais plus petit que 90°.

2. Un moyen de filage par friction selon revendication 1,
caractérisé par le fait
que les lignes droites (16) joignant les centres des trous définissent deux angles (β) d'ampleurs différentes situées à l'intérieur de la zone entre 0° et 90°.

3. Un moyen de filage par friction selon revendication 2,
caractérisé par le fait
que l'un des angles (β) possède au maximum 80°.

4. Un moyen de filage par friction selon revendication 2,
caractérisé par le fait
que l'un des angles (β) possède au minimum 5°.

5. Un moyen de filage par friction selon les revendications 1 à 5,
caractérisé par le fait
que les angles (β) se situent entre 5° et 75°.

6. Un moyen de filage par friction selon revendication 5,
caractérisé par le fait
que l'un des angles (β) est plus petit que 30°, mais plus grand que 10°.

7. Un procédé utilisant des moyens de filage par friction selon l'une des revendications 1 à 6,
caractérisé par le fait
que la vitesse et l'importance du courant d'air délivrant les fibres sur la surface perforée du moyen de filage par friction sont choisies de telle sorte que les fibres se posent sur la surface perforée du moyen de filage par friction dans la direction des rangées de trous.

8. Un procédé utilisant des moyens de filage par friction selon l'une des revendications précédentes,
caractérisé par le fait
que la relation entre la vitesse d'air dans le canal de transport de fibres (5) et la vitesse de mouvement du moyen de filage par friction perforé (6) est choisie de telle sorte que les fibres réalisent un mouvement dit de redressement centrifuge au moment où elles sont saisies par le moyen de filage par friction (6), et viennent se coucher sur ledit moyen de filage par friction dans une position (13.1) qui, par rapport au lieu de formation de fil (10), possède une inclinaison γ orientée en opposé en comparaison à l'inclinaison α du canal de transport de fibres (5).
